# EUROPÄISCHE PATENTSCHRIFT

(11) **EP 0 391 197 B1**
(45) Veröffentlichungstag und Bekanntmachung des Hinweises auf die Patenterteilung: **24.05.1995**
(21) Anmeldenummer: 90105716.6
(22) Anmeldetag: 26.03.1990
(51) Int. Cl.: G06M 7/00, B65G 43/08

(54) **Verfahren zum Bestimmen des Belegungsgrads eines Stückguttransporteurs**
Method for determining the content level of a goods conveyor
Procédé de détermination du degré de remplissage d'un convoyeur de marchandises

(30) Priorität: 06.04.1989 DE 3911207
(43) Veröffentlichungstag der Anmeldung: 10.10.1990
(73) Patentinhaber: SIEMENS AKTIENGESELLSCHAFT, 80333 München (DE)
(72) Erfinder: Steidl, Siegbert, Dipl.-Ing., D-8520 Erlangen-Eltersdorf (DE); Tautz, Wilfried, Dr., D-8550 Forchheim (DE)

(56) Entgegenhaltungen:
- EP-A- 0 279 559
- DE-A- 2 154 833
- DE-A- 3 313 030

## Beschreibung

Die Erfindung betrifft ein Verfahren zum Bestimmen des Belegungsgrades eines Stückguttransporteuers an einer Meßstelle, insbesondere bei Flaschenabfüllanlagen, mit Hilfe eines auf das Stückgut ansprechenden Gebers für eine binäre Ausgangsgröße, wobei insbesondere Lichtschrankensignale binär erfaßt und einer Speichereinrichtung zugeführt werden.

In Flaschenkelleranlagen der Getränkeindustrie werden die Gefäße auf Transporteuren zwischen den einzelnen Behandlungsstationen gefördert. Zur Regelung der Geschwindigkeit und der Befüllung der Transporteuere sind Geber mit binärem Ausgangssignal vorgesehen. Als binäre Geber können z.B. Lichtschranken, Näherungsschalter, Grenztaster oder berührungsfreie induktive Geber dienen.

Ausgehend von den durch diese Geber gelieferten binären Informationen werden überlicherweise Mehrpunktregelungen aufgebaut. Die Nachteile dieser Regelverfahren mit Schaltcharakteristik liegen im hohen Verschleiß von Antrieb und transportiertem Material. Vorteilhafter wären kontinuierliche Regelungen, für die jedoch kontinuierliche Meßsignale aus dem Prozeß vorliegen müssen.

Aus der DE 33 13 030 Al ist ein Verfahren und eine Vorrichtung zum Erfassen des Belegungszustandes eines einreihigen Förderers für Gefäße o. dgl. bekannt. Dabei wird durch vorübergehende Speicherung der gemessenen Durchlaufzeiten bzw. Längen der belegten Teilstrecken und der unbelegten Teilstrecken eine Meßstrecke simuliert, deren Länge durch die Speicherzeit definiert ist. Aus den momentan gespeicherten Durchlaufzeiten bzw. Längen der belegten und unbelegten Teilstrecken läßt sich somit der Lückenanteil oder Gefäßanteil auf dem Förderer ermitteln. Hierzu werden die binären Signale einer den Stückgutstrom durchsetzenden Lichtschranke in ein Schieberegister eingegeben, welche eine größere Anzahl an Speicherstellen aufweist. Eine an das Schieberegister angeschlossene Auswerteeinrichtung überwacht gleichzeitig alle Speicherstellen kontinuierlich, und bildet hieraus einen von der aktuellen Belegung der Speicherzellen mit binären Werten abhängigen variablen Kennwert für den Belegungsgrad.

Die Aufgabe der vorliegenden Erfindung besteht darin, ein Verfahren anzugeben, das bei einreihigem Materialstrom durch Verarbeiten der Gebersignale einen Wert für den Belegungsgrad des Gebers bzw. des Transporteurs an der Meßstelle erzeugt.

Diese Aufgabe wird erfindungsgemäß durch folgende Merkmale gelöst:
a1) Die Erfassung der binären Ausgangsgröße erfolgt innerhalb einer Meßzeit in äquidistanten Zeitabständen, wobei die Meßzeit wesentlich größer als die Zeitabstände gewählt ist,
a2) die Ergebnisse innerhalb der Meßzeit werden akkumulierend als einziger Wert gespeichert,
b) aus dem akkumulierten einzigen Speicherwert wird durch Normierung auf die Meßzeit der Belegungsgrad des Stückguttransporteurs errechnet.

Vorzugsweise wird zur Normierung der gespeicherte Wert durch die Zahl der Erfassungen der binären Ausgangsgröße dividiert. Die für die Abtastung der binären Ausgangsgröße verwendeten Zeitabstände können z.B. durch die Zykluszeiten eines übergeordneten Automatisierungssystems bestimmt werden, z.B. durch die Zykluszeit einer speicherprogrammierbaren Steuerung.

Vorteilhafterweise kann bei der Erfindung aus dem an der Meßstelle ermittelten Belegungsgrad, insbesondere am Eingang des Stücktransporteurs, der Transportgeschwindigkeit und der Transporteurlänge auf einfache Weise die mittlere Befüllung des Stückguttransporteurs berechnet werden. Die Belegungsgrade der einzelnen Binärgeber und die Befüllung der Transporteure können somit zur Befüllungsregelung verwendet werden, beispielsweise zur kontinuierlichen Geschwindigkeitsregelung der Transporteure oder für befüllungsabhängige Regelungen von Behandlungsmaschinen.

Anhand eines in der Zeichnung dargestellten Ausführungsbeispiels wird die Erfindung näher erläutert. Es zeigen:
- FIG 1: das prinzipielle Verfahren zum Bestimmen des Belegungsgrades eines binären Gebers mit binären Ausgangssignalen und
- FIG 2: die prinzipielle Meßanordnung zur Bestimmung der Befüllung eines Transporteurs.

Beispielhaft wird als Geber eine Lichtschranke 5 quer zum Strom 2 von Kästen 3 auf einem Kastentransporteur 1 gewählt. Das Verfahren ist jedoch auch anwendbar bei anderen Gebern mit binärem Ausgangssignal und anderen Gegenständen im einreihigen Strom, z. B. Flaschen, Dosen oder Papierverpackungen.

Das an der Meßstelle 4 durch die Lichtschranke 5 erzeugte binäre Ausgangssignal D1 ist unterhalb der Lichtschranke 5 dargestellt. Wie ersichtlich, schwankt es zwischen dem Wert Null - kein Kasten- und dem Wert L - Vorhandensein eines Kastens innerhalb der Zeit, in der der Kasten an der Lichtschranke 5 vorbeiläuft. Der Ausgangswert D1 der Lichtschranke 5 wird in äquidistanten Zeitabständen T1, die z.B. von einer Uhr 7 (Taktgeber) stammen können, in einen Zähler 6 übernommen und hier akkumulierend gespeichert. Ist z.B. während des Abtastzeitpunktes der Wert des Binärgebers Null, so bleibt der Stand des Zählers 6 erhalten; ist er dagegen L, so wird der Stand des Zählers 6 um den Wert 1 erhöht. Die Abtastzeit D1 kann von der Uhr 7 vorgegeben, oder z.B. die Zykluszeit einer speicherprogrammierbaren Steuerung sein. Dabei sind Änderungen des Ausgangssignals des binären Gebers auch asynchron zur Erfassung zugelassen.

Nach einer Meßzeit T2, die hier wieder unabhängig von der konkreten Realisierung als Uhr 9 dargestellt ist, wird der gespeicherte Summenwert im Zähler 6 abgerufen. Die Zeit T2 sollte dabei deutlich größer, z. B. um den Faktor 10, als die Zeit T1 sein, d.h. T2 ist n × T1, wobei n nicht kleiner als 5 sein sollte. Der so abgerufene Summenwert wird im Baustein 8 normiert, und zwar in der Weise, daß er durch die Zahl n der Abtastungen dividiert wird. Der dann so errechnete Wert, der am Ausgang 10 vorliegt, entspricht dem Belegungsgrad D2 des Gebers 5 an der Meßstelle 4.

Der entscheidende Vorteil dieses Verfahrens zur Ermittlung eines Stückgutdurchsatzes gegenüber einer flankengetriggerten Zählung beim Erfassen eines Kastens besteht darin, daß auch lückenlose Materialströme erfaßt werden können.

In FIG 2 befindet sich im Einlaufbereich 4 des Transporteurs 1 wieder eine Lichtschranke 5, die durch die in Zusammenhang mit FIG 1 beschriebene Auswertung 6, 8 den Belelegungsgrad D2 als Signal liefert. Dieser Belegungsgrad D2 kann auch als Befüllungsgrad des Transporteurs 1 im Bereich des Gebers 5 über den Zeitraum T2 aufgefaßt werden.

Aus der Meßzeit T2 und der Geschwindigkeit v des Transporteurs 1 ergibt sich die Strecke, um die sich der Transporteur 1 im Meßzeitraum weiter bewegt hat. Unter Berücksichtigung der Länge l₁ des Transporteurs 1 kann dann ein mittlerer Befüllungsgrad D3 des gesamten Transporteurs 1 errechnet werden. Dies kann beispielsweise durch Mittelung des mit der während der Meßzeit T2 zurückgelegten Strecke gewichteten Befüllungsgrades des Transporteurs 1 im Geberbereich und des mit der Transporteurlänge l₁ minus dieser zurückgelegten Strecke gewichteten, bisherigen mittleren Befüllungsgrades des Transporteurs 1 über die Transporteurlänge geschehen. Hierzu kann ein Baustein 11 verwendet werden, dem diese Daten zugeführt werden. Dieser Baustein 11 liefert dann an seinem Ausgang 12 ein Signal D3, das den mittleren Befüllungsgrad des Transporteurs 1 angibt.

Befüllungsgrad D3 und Transporteurlänge l₁ legen die Befüllung des Transporteurs 1 fest. Wird Stückgut konstanter Länge transportiert, so kann unter Berücksichtigung der Stückgutlänge l₂ auch die Befüllung des Transporteurs 1 in Einheiten angegeben werden.

## Patentansprüche

1. Verfahren zum Bestimmen des Belegungsgrades (D2) eines Stückguttransporteurs (1) an einer Meßstelle (4), insbesondere für Flaschenfüllanlagen, mit Hilfe eines auf das Stückgut ansprechenden Gebers (5) für eine binäre Ausgangsgröße (5), wobei insbesondere Lichtschrankensignale binär erfaßt und einer Speichereinrichtung zugeführt werden, **gekennzeichnet durch**
folgende Merkmale:
a1) Die Erfassung der binären Ausgangsgröße (D1) erfolgt innerhalb einer vorgegebenen Meßzeit (T2) in äquidistanten Zeitabständen (T1), wobei die Meßzeit (T2) wesentlich größer als die Zeitabstände (T1) gewählt ist,
a2) die Ergebnisse innerhalb der Meßzeit werden akkumulierend als ein einziger Wert gespeichert,
b) aus dem akkumulierten einzigen Speicherwert wird durch Normierung auf die Meßzeit (T2) der Belegungsgrad (D2) des Stückguttransporteuers (1) errechnet.

2. Verfahren nach Anspruch 1, **dadurch gekennzeichnet**, daß zur Normierung der Speicherwert durch die Zahl der Erfassungen (n) der binären Ausgangsgröße (D1) innerhalb der Meßzeit (T2) dividiert wird.

3. Verfahren nach Anspruch 1, **dadurch gekennzeichnet**, daß die äquidistanten Zeitabstände (T1) durch die Zykluszeiten eines übergeordneten Automatisierungssystems bestimmt werden.

4. Verfahren nach Anspruch 1, **dadurch gekennzeichnet**, daß aus dem Belegungsgrad (D2) am Eingang des Stückguttransporteurs (1), der Transportgeschwindigkeit (v) und der Transporteurlänge (l₁) der Befüllungsgrad (D3) des Stückguttransporteurs (1) berechnet und als Regelgröße zur Verfügung gestellt wird.

## Claims

1. Method for determining the content degree (D2) of a piece goods conveyor (1) at a measuring point (4), in particular for bottle-filling installations, with the aid of a transmitter (5) responding to the piece goods for a binary output variable (5), whereby in particular light-barrier signals are detected in a binary manner and are supplied to a memory device, characterized by the following features:
a1) the detection of the binary output variable (D1) takes place within a specified measuring time (T2) at equidistant time intervals (T1), with the measuring time (T2) being selected to be substantially longer than the time intervals (T1),
a2) the results within the measuring time are stored accumulatively as a single value,
b) from the accumulated single memory value the content degree (D2) of the piece goods conveyor (1) is calculated through standardization to the measuring time (T2).

2. Method according to claim 1, characterized in that for the standardization the memory value is divided by the number of detections (n) of the binary output variable (D1) within the measuring time (T2).

3. Method according to claim 1, characterized in that the equidistant time intervals (T1) are determined by the cycle times of an automation system of a higher level.

4. Method according to claim 1, characterized in that from the content degree (D2) at the input of the piece goods conveyor (1), the conveying speed (v) and the conveyor length (l₁), the filling degree (D3) of the piece goods conveyor (1) is calculated and made available as controlled variable.

## Revendications

1. Procédé pour déterminer le degré d'occupation (D2) d'un convoyeur de produit en vrac (1) en un point de mesure (4), notamment pour des installations de remplissage de bouteilles, à l'aide d'un détecteur (5) sensible à la présence de produit en vrac, et fournissant pour une grandeur de sortie binaire (5), des signaux de relais photoélectriques étant notamment détectés sous forme binaire et étant envoyés à un dispositif de mémoire, caractérisé par les caractéristiques suivantes :
a1) la détection de la grandeur binaire de sortie (D1) s'effectue en une durée (T2) prédéterminée de mesure à des intervalles de temps (T1) équidisants, la durée de mesure (T2) étant choisie nettement supérieure aux intervalles de temps (T1),
a2) les résultats obtenus en la durée de mesure sont mémorisés en étant cumulés sous la forme d'une valeur unique,
b) le degré d'occupation (D2) du convoyeur de produit en vrac (1) est calculé à partir de la valeur unique de mémoire cumulée, par normalisation rapportée à la durée de mesure (T2).

2. Procédé suivant la revendication 1, caractérisé par le fait que pour la normalisation, on divise la valeur de la mémoire par le nombre des détections (n) de la grandeur de sortie binaire (D1) au cours de la durée de mesure (T2).

3. Procédé suivant la revendication 1, caractérisé par le fait que les intervalles de temps (T1) équidistants sont déterminés par les durées de cycle d'un système d'automatisation de rang supérieur.

4. Procédé suivant la revendication 1, caractérisé par le fait que le degré de remplissage (D3) du convoyeur de produit en vrac (1) est calculé à partir du degré d'occupation (D2) appliqué à l'entrée du convoyeur de produit en vrac (1), de la vitesse de transport (v) et de la longueur (l₁) du convoyeur et est disponible en tant que grandeur de réglage.
